# EUROPÄISCHE PATENTSCHRIFT

(11) **EP 0 577 859 B1**
(45) Veröffentlichungstag und Bekanntmachung des Hinweises auf die Patenterteilung: **21.06.1995**
(21) Anmeldenummer: 92111226.4
(22) Anmeldetag: 02.07.1992
(51) Int. Cl.: H01H 13/06, H01H 13/70

(54) **Tastatur**
Keyboard
Clavier

(43) Veröffentlichungstag der Anmeldung: 12.01.1994
(73) Patentinhaber: SIEMENS AKTIENGESELLSCHAFT, 80333 München (DE)
(72) Erfinder: Butte, Helge, W-8520 Erlangen (DE)

(56) Entgegenhaltungen:
- EP-A- 0 181 130
- EP-A- 0 335 838
- DE-A- 3 407 937
- DE-A- 3 602 245
- FR-A- 2 562 286
- GB-A- 2 046 524
- PATENT ABSTRACTS OF JAPAN vol. 13, no. 207 (E-758)16. Mai 1989 & JP-A-10 24 329 (Toshiba) 26. Januar 1989 Zusammenfassung

## Beschreibung

Die Erfindung bezieht sich auf eine aus einzelnen, durch Betätigen von Tastkappen schaltbaren Tastern modular zusammenfügbare, gegen Spritzwasser geschützte Tastatur, insbesondere für Werkzeugmaschinen- und Robotersteuerungen, wobei zwischen den Tastkappen und den Tastern eine elastische, die Tastatur großflächig überstreichende Dichtfolie vorgesehen ist, wobei die Tasten auf einer Leiterplatte angeordnet sind und wobei die Tastkappen in einem Tastaturfeld gelagert sind.

Derartige Tastaturen für rauhen Industrieeinsatz sind seit langem handelsüblich. Es sei in diesem Zusammenhang auf Betätigungselemente gemäß der DE-OS36 02 245 verwiesen. Nachteilig ist jedoch der große technische Aufwand, der bei solchen Tastaturen, insbesondere für eine mechanische Komponente mit ausreichender Spannung für die Rückstellkraft für die Tasten, zu treffen ist.

Aufgabe der Erfindung ist es, eine Tastatur der eingangs genannten Art so auszubilden, daß in möglichst einfacher Weise die Erfordernisse für einen rauhen Industrieeinsatz erfüllbar sind.

Gemäß der Erfindung wird diese Aufgabe dadurch gelöst, daß zwischen die Leiterplatte und das Tastaturfeld die Taster seitlich umgebende Rahmen gesetzt sind und daß die Dichtfolie nach Art eines Trommelfells über die Rahmen verspannt ist. Diese Dichtfolie nach Art eines Trommelfells schützt sämtliche in den Rahmen angeordnete Taster vor Umwelteinflüssen und realisiert aufgrund seiner mechanischen Spannung die Rückstellung der eigentlichen Tastkappen.

Dadurch, daß die Dichtfolie transparent ausgebildet ist und damit eine optische Strecke freigibt, ist es möglich, vom Tastaturinneren nach außen bzw. umgekehrt optische Signale zu übertragen. In diesem Zusammenhang erweist es sich für Anzeigezwecke als besonders vorteilhaft, daß im Stegbereich der Rahmen lichtemittirende Elemente vorgesehen sind und daß an der Frontseite des Tastaturfeldes korrespondierende Lichtaustritte angebracht sind. Zur Verbesserung der Erkennbarkeit des emittierten Lichtes für den Beobachter erweist es sich in diesem Zusammenhang als vorteilhaft, daß an den Lichtaustritten Lichtleitkörper angeordnet sind. Mit Hilfe dieser Lichtleitkörper ist ein definiertes Abstrahlverhalten des Lichts leicht realisierbar.

Dadurch, daß ein Wabenkörper aus Einzelrahmen modular zusammenfügbar ist, können relativ leicht verschiedenartige Tastaturen realisiert werden. Ferner wird durch eine seitliche Verschiebbarkeit der Einzelrahmen ein Toleranzausgleich möglich, der beispielsweise bei unplanen Leiterplatten bzw. Frontplatten erwünscht wird.

Ein Ausführungsbeispiel der Erfindung ist in der Zeichnung dargestellt und wird im folgenden näher erläutert.

Die Darstellung zeigt in Form einer Explosivzeichnung abschnittsweise eine Leiterplatte LP, auf die eine Taste T aufsetzbar ist, deren Anschlußkontakte, die in der Darstellung nicht sichtbar sind, durch Durchführungen D greifen und dann mit der Leiteranordnung der Leiterplatte LP verschwallbar sind. Das Betätigen der Taste T erfolgt durch Niederdrücken eines Stößels ST, der in der Darstellung durch einen Zylinderkörper symbolisch angedeutet ist. Die im zusammengebauten Zustand unmittelbar auf der Leiterplatte LP aufsitzende Taste T wird von einem Rahmen R, der Teil eines wabenförmigen Gebildes aus mehreren Rahmen sein kann, so umfaßt, daß dieser Rahmen R ebenfalls unmittelbar auf der Leiterplatte LP aufliegt. Der Rahmen R stützt sich dabei ferner gegen eine Frontplatte FP ab, wobei zwischen die Frontplatte FP und dem Rahmen R eine Dichtfolie DF mit der Übersichtlichkeit halber nicht dargestellten Befestigungsmitteln verspannt ist. Die Dichtfolie DF spannt sich nunmehr nach Art eines Trommelfells über den Rahmen R dergestalt, daß der Stößel ST noch nicht betätigt ist. Erst ein Niederdrücken der Dichtfolie DF in Richtung auf den Stößel ST hin löst einen Schaltvorgang aus. Dieses Niederdrücken erfolgt mit Hilfe einer Tastkappe TK, die in einer Ausnehmung A der Frontplatte FP gelagert ist. Dabei wird mittels der Dichtfolie DF eine Rückstellkraft für die Tastenkappe TK sichergestellt.

Der Vorgang zum Betätigen der Taste T läuft dann also wie folgt ab: Die von der Dichtfolie DF in ihrer Ausgangslage gehaltene Tastkappe TK wird gegen den Druck des sogenannten Trommelfells in Richtung auf den Stößel hin bewegt, der Stößel ST löst das Kontaktieren eines Kontaktes der Taste T aus und wenn der Bediener den Druck auf die Tastkappe TK reduziert, wird diese zunächst über die Stößelrückstellkraft und dann über die Rückstellkraft der Dichtfolie DF in ihre Ausgangslage zurückgesetzt.

Die Dichtfolie DF nimmt damit also eine Doppelfunktion war. Sie dichtet die elektrischen Elemente der Tastatur gegenüber Umwelteinflüssen und sie realisiert die Rückstellkraft für die Tastkappen. An dieser Stelle sei nochmals darauf hingewiesen, daß im Ausführungsbeispiel nur eine einzige Taste einer Tastatur gezeigt ist. Selbstverständlich können viele Tasten sozusagen matrixförmig nebeneinander angeordnet sein und werden dennoch bedarfsweise nur von einer einzigen Dichtfolie überspannt.

Für den Fall, daß die Tastkappen, so beispielsweise die Tastkappe TK aus der Tastatur entfernt werden sollen, sei es, daß die Tastkappen mechanisch beschädigt worden sind oder sei es, daß eine neue Beschriftung der Tastatur mittels neuer Tastkappen erfolgen soll, ist es möglich, die Tastkappen zur Frontseite der Tastatur hin zu entfernen. Dazu haben die Tastkappen, so zum Beispiel die Tastkappe TK, einen von der Frontseite her überwindbaren Formschluß gegenüber der Ausnehmung A der Frontplatte FP. Dieser kann beispielsweise so gestaltet sein, daß Rasten R1 und R2 der Tastkappe TK mit Einkerbungen E (sichtbar bei Raste R1) versehen sind, so daß die Rasten R1 und R2 bei seitlichem Druck mittels eines Werkzeuges verformbar sind, um die Rastwirkung aufzuheben. Daraufhin kann die Tastkappe TK aus der Ausnehmung A herausgenommen werden.

In der Darstellung ist ferner gezeigt, daß am Randbereich des Rahmens R Leuchtdioden, so z.B. die Leuchtdiode LED, angeordnet sein können, die dann, wenn die Dichtfolie DF transparent ist, über Durchbrüche in der Frontplatte FP ein optisches Signal an die Tastaturoberfläche führen. Zur definierten Lenkung des Lichtaustritts können dabei in der Frontplatte FP zusätzliche Lichtleitkörper LL vorgesehen sein.

## Patentansprüche

1. Aus einzelnen, durch Betätigen von Tastkappen (TK) schaltbaren Tastern (T) modular zusammenfügbare, gegen Spritzwasser geschützte Tastatur, insbesondere für Werkzeugmaschinen- und Robotersteuerungen, wobei zwischen den Tastkappen und den Tastern eine elastische, großflächig die Tastatur überstreichende Dichtfolie (DF) vorgesehen ist, wobei die Tasten auf einer Leiterplatte (LP) angeordnet sind und wobei die Tastkappen in einem Tastaturfeld gelagert sind, **dadurch ge****kennzeichnet,** daß zwischen die Leiterplatte (LP) und das Tastaturfeld (FP) die Taster (T) seitlich umgebende Rahmen (R) gesetzt sind und daß die Dichtfolie (DF) nach Art eines Trommelfells über die Rahmen (R) verspannt ist.

2. Tastatur nach Anspruch 1, **dadurch gekennzeichnet,** daß die Dichtfolie (DF) transparent ausgebildet ist und damit eine optische Strecke freigibt.

3. Tastatur nach Anspruch 2, **dadurch gekennzeichnet,** daß in einem Stegbereich der Rahmen (R) lichtemittierende Elemente (LED) vorgesehen sind und daß an der Frontseite des Tastaturfeldes korrespondierende Lichtaustritte angebracht sind.

4. Tastatur nach Anspruch 3, **dadurch gekennzeichnet,** daß an den Lichtaustritten Leichtleitkörper (LL) angeordnet sind.

5. Tastatur nach einem der vorstehenden Ansprüche, **dadurch gekennzeichnet,** daß ein Wabenkörper aus Einzelrahmen (R) modular zusammenfügbar ist.

## Claims

1. Keyboard which can be assembled in a modular manner from individual keys (T) operable by pressing key caps (TK) and which is protected against splashed water, in particular for machine-tool and robot controls, whereby an elastic sealing film (DF) coating a large area of the keyboard is provided between the key caps and the keys, whereby the keys are arranged on a printed circuit board (LP) and whereby the key caps are mounted in a keyboard field, characterized in that frames (R) surrounding the sides of the keys (T) are placed between the printed circuit board (LP) and the keyboard field (FP) and in that the sealing film (DF) is braced like a tympanic membrane across the frames (R).

2. Keyboard according to claim 1, characterized in that the sealing film (DF) is constructed to be transparent and thus enables an optical path.

3. Keyboard according to claim 2, characterized in that light-emitting elements (LED) are provided in a bar region of the frames (R) and in that corresponding light outlets are fitted to the front side of the keyboard field.

4. Keyboard according to claim 3, characterized in that light conducting bodies (LL) are arranged at the light outlets.

5. Keyboard according to one of the above claims, characterized in that a honeycomb body can be assembled in a modular manner from individual frames (R).

## Revendications

1. Clavier pouvant être formé par l'assemblage modulaire de différentes touches (T), pouvant être commutées par l'actionnement de capuchons d'actionnement (TK) et protégés vis-à-vis de projections d'eau, notamment pour des commandes de machines-outils et de robots, et dans lequel entre les capuchons d'actionnement et les touches est prévue une feuille élastique d'étanchéité (DF), qui recouvre le clavier sur une surface étendue, les touches étant disposées sur une plaquette à circuits imprimés (LP), tandis que les capuchons d'actionnement sont montés dans un panneau de clavier, caractérisé par le fait que des cadres (R) entourant les touches (T) sont positionnés entre la plaquette à circuits imprimés (LP) et le panneau de clavier (FP) et que la feuille d'étanchéité (DF) est tendue sur les cadres (R) à la manière d'une peau de tambour.

2. Clavier suivant la revendication 1, caractérisé par le fait que la feuille d'étanchéité (DF) est transparente et libère par conséquent une section optique.

3. Clavier suivant la revendication 2, caractérisé par le fait que des éléments photoémissifs (LED) sont prévus dans une zone formant barrette des cadres (R) et que des sorties correspondantes pour la lumière sont disposées sur la face avant du panneau de clavier.

4. Clavier suivant la revendication 3, caractérisé par le fait que des corps (LL) formant guides de lumière sont disposés sur les sorties pour la lumière.

5. Clavier suivant l'une des revendications précédentes, caractérisé par le fait qu'un corps en nid d'abeilles peut être formé par la réunion modulaire de cadres individuels (R).
